# FASCICULE DE BREVET EUROPEEN

(11) **EP 3 562 772 B1**
(45) Date de publication et mention de la délivrance du brevet: **06.01.2021**
(21) Numéro de dépôt: 17832543.7
(22) Date de dépôt: 29.12.2017
(51) Int. Cl.: B65H 19/18, B65H 19/22

(54) **DISPOSITIF DE PRODUCTION EN CONTINU DE GALETTES DE BANDES ENROULÉES**
VORRICHTUNG ZUR KONTINUIERLICHEN HERSTELLUNG VON SPULEN AUS GEWICKELTEN BÄNDERN
DEVICE FOR CONTINUOUS PRODUCTION OF COILS OF WOUND STRIPS

(30) Priorité: 30.12.2016 FR 1663551
(43) Date de publication de la demande: 06.11.2019
(73) Titulaire: SAS Mondon, 43620 Saint-Pal-de-Mons (FR)
(72) Inventeur: FORAND, Georges, 42660 Marlhes (FR)
(74) Mandataire: Delorme, Nicolas
(86) Numéro de dépôt international: PCT/FR2017/053874
(87) Numéro de publication internationale: WO 2018/122542

(56) Documents cités:
- WO-A1-01/66665
- WO-A1-87/06919
- JP-A- H06 158 005
- US-A- 3 236 469

## Description

La présente invention concerne un dispositif de production de bandes enroulées.

Certains matériaux sont produits sous forme de nappes enroulées de grandes laizes qui sont ensuite refendues en galettes.

La refente désigne l'action de couper des bandes selon un axe longitudinal.

Des produits tels que des bandes collantes peuvent être fabriqués sous la forme de nappes de grande laize qui sont ensuite refendues. Ces produits peuvent être des nappes de gomme, des produits recouverts d'adhésif ou tout autre produit disposant d'une surface à protéger afin d'éviter que le produit enroulé ne se colle lui-même, ce qui le rendrait inutilisable. Le film protecteur peut être, par exemple, une feuille de papier ou de matériaux plastique. Actuellement, l'ajout du film protecteur est réalisé par une machine distincte de la machine de refente de la nappe. Cette machine a pour but d'enrouler des nappes de pleine largeur. Ces bobines sont ensuite re-déroulées pour réaliser la refente en petites largeurs. Le changement de machine provoque une baisse de productivité et ralentit la cadence de production.

Actuellement, la refente est effectuée après la production de la nappe enroulée, en utilisant une machine différente. Ainsi, dans le cas d'une production en continu, le temps de changement de machine cause une perte de productivité. En outre, si les nappes enroulées sont stockées avant d'être refendues, le coût du stockage génère une perte économique et le stockage peut altérer la qualité du produit. De plus, les nappes présentent une grande laize, ce qui les rend difficiles à manœuvrer et nécessite un outillage spécifique et onéreux.

La demande de brevet JPH06158005 décrit un dispositif de production en continu de galettes de bandes enroulées dans lequel le dispositif comprend des moyens de dépôt en continu d'un film protecteur sur une face collante d'une nappe, suivant le préambule de la revendication 1.

La demande de brevet WO01/66665 décrit un procédé de fabrication d'un ruban auto-adhésif à partir de déchets reconvertis.

Dans ce contexte, la présente invention a pour objectif de fournir un dispositif permettant une production continue de galettes de bandes adhésives enroulées.

Selon une définition générale, l'invention concerne un dispositif de production en continu de galettes de bandes enroulées. Le dispositif comprend des moyens de dépôt en continu d'un film protecteur sur une face collante d'une nappe. Les moyens de dépôt en continu d'un film protecteur sont reliés à des moyens de refente de la nappe et de son film protecteur en plusieurs bandes longitudinales. Les moyens de dépôt en continu d'un film protecteur sont reliés à des moyens de refente de la nappe et de son film protecteur en plusieurs bandes longitudinales. Les moyens de refente sont reliés à des moyens d'enroulage configurés pour enrouler chaque bande sous forme de galette.

La synergie des moyens de dépôt en continu avec les moyens de refente et les moyens d'enroulage permet au dispositif selon l'invention de produire en continu des galettes de bandes enroulées. En d'autres termes, le dispositif selon l'invention permet d'éviter les pertes de charge de production liées aux opérations de stockage et de reprise. De plus, les moyens de refente permettent au dispositif selon l'invention de produire de manière continue des galettes de bandes qui présentent une largeur souhaitée.

Les moyens de dépôt en continu d'un film protecteur peuvent comprendre un chargeur automatique de film protecteur configuré pour permettre le dépôt en continu du film protecteur.

Le chargeur automatique peut comprendre un barillet sur lequel peuvent être positionnés au moins deux broches de film protecteur. Le barillet peut être configuré pour permettre à chaque broche de film protecteur d'être mobile entre une position de déroulement dans laquelle le film protecteur de la broche peut être déposé sur la nappe et une position d'attente.

Les moyens de dépôt en continu d'un film protecteur peuvent comprendre au moins un rouleau d'appui sur lequel le film protecteur peut être appuyé sur la nappe pour adhérer à la nappe.

Le dispositif peut comprendre des moyens de déplacement comprenant au moins un rouleau motorisé permettant de déplacer la nappe et chaque bande dans le dispositif de production.

Les moyens de déplacement peuvent comprendre au moins un rouleau d'accumulation permettant de stocker une longueur de la nappe pour en ralentir la circulation dans le dispositif.

Les moyens d'enroulage peuvent comprendre des barillets d'enroulage superposés les uns par rapport aux autres, chaque barillet d'enroulage permettant d'enrouler une bande. La superposition des barillets d'enroulage permet d'enrouler les bandes en quinconce.

Chaque barillet d'enroulage peut comprendre plusieurs axes d'enroulage, la rotation de chaque barillet d'enroulage permet à chaque axe d'enroulage d'être mobile entre une position d'enroulement dans laquelle l'axe d'enroulage permet l'enroulement d'une bande sous forme de galette et une position d'attente.

Le dispositif selon l'invention peut comprendre des moyens de récupération et de changement des galettes d'un axe d'enroulage en position d'attente. Les moyens de récupération et de changement peuvent appartenir à une même unité robotique permettant ainsi de, à la fois, décharger et charger les galettes.

Les moyens de récupération et de changement peuvent comprendre une pince mobile.

Les moyens de récupération et de changement peuvent comprendre une lame de coupe transversale permettant de couper transversalement les bandes pour terminer les galettes.

Les moyens de refente peuvent comprendre au moins une lame adaptée pour découper longitudinalement la nappe.

La, ou chaque, lame peut être mobile entre une position de coupe dans laquelle ladite au moins une lame refend la nappe et une position de retrait dans laquelle ladite au moins une lame est écartée de la nappe.

On comprendra mieux les buts, aspects et avantages de la présente invention d'après la description donnée ci-après d'un mode de réalisation de la présente invention, donné à titre d'exemple non limitatif, en se référant aux dessins annexés dans lesquels :
- La figure 1 est une vue schématique en coupe de face d'un dispositif selon l'invention ;
- La figure 2 est une vue en coupe de coté d'un chargeur automatique d'un dispositif selon l'invention ;
- La figure 3 est une vue en coupe de coté de moyens de refente et des moyens d'enroulage d'un dispositif selon l'invention ;
- La figure 4 est une vue en perspective de moyens d'enroulage d'un dispositif selon l'invention,
- La figure 5 est une vue en perspective du dispositif selon une variante utilisant un robot.

En référence à la figure 1, l'invention concerne un dispositif 1 de production en continu de galettes 23 de bandes 22 enroulées à partir d'une nappe 21 de grande laize, de l'ordre par exemple de 2 à 3 mètres. La nappe 21 peut, par exemple, être une nappe en matériau polymère tel que du caoutchouc, en papier ou en matériau non-tissé avec une face recouverte d'un adhésif. La nappe 21 est fabriquée en continue par une ligne de fabrication (non représentée). La fabrication de la nappe 21 peut par exemple être réalisée par extrusion ou par calandrage. L'adhésif peut, par exemple, être déposé par un pistolet électrostatique. La nappe 21 ainsi fabriquée débouche directement, en continu, dans le dispositif 1. Selon un mode de réalisation, le dispositif 1 peut comprendre des moyens de dépôt en continu d'un film protecteur 3 sur la face collante de la nappe 21. Selon un autre mode de réalisation, la nappe 21 peut être naturellement collante.

Selon le mode de réalisation ici présenté, les moyens de dépôt en continu d'un film protecteur 3 comprennent un chargeur automatique 4 de film protecteur 3 configuré pour permettre le dépôt en continu du film protecteur 3. Le chargeur automatique 4 comprend un barillet 41 sur lequel sont positionnés deux broches 42 de film protecteur 3. Tel que cela sera expliqué ultérieurement, la rotation du barillet 41 permet à chaque broche 42 de film protecteur 3 d'être mobile entre une position de déroulement dans laquelle le film protecteur 3 de la broche 42 peut être déposé sur la nappe 21 et une position d'attente. Selon le mode de réalisation ici présenté, les moyens de dépôt en continu d'un film protecteur 3 comprennent un rouleau d'appui 5 sur lequel le film protecteur 3 peut être appuyé sur la nappe 21 pour adhérer à la nappe 21.

Les moyens de dépôt en continu d'un film protecteur 3 sont reliés à des moyens refente de la nappe 21 et de son film protecteur 3 en plusieurs bandes 22 longitudinales. Selon le mode de réalisation ici présenté, les moyens de refente comprennent plusieurs lames 6 adaptées pour fendre longitudinalement la nappe 21. Chaque lame 6 est mobile entre une position de coupe dans laquelle la lame 6 coupe la nappe 21 et une position de retrait dans laquelle la lame 6 est écartée de la nappe 21. Selon le mode de réalisation ici présenté, chaque lame 6 est un couteau circulaire. De plus, chaque lame 6 est manœuvrée par un vérin 61 entre sa position de coupe et sa position de retrait.

Les moyens de refente sont reliés à des moyens d'enroulage configurés pour enrouler chaque bande 22 sous forme de galette 23.

Selon le mode de réalisation ici présenté, les moyens d'enroulage comprennent des barillets d'enroulage 7 superposés, chaque barillet d'enroulage 7 permettant d'enrouler une bande 22. La superposition des barillets d'enroulage 7 permet au dispositif 1 d'être compact et permet d'enrouler des bandes 22 en quinconce.

Chaque barillet d'enroulage 7 peut comprendre plusieurs axes d'enroulage 71, la rotation de chaque barillet d'enroulage 7 permet à chaque axe d'enroulage 71 d'être mobile entre une position d'enroulement dans laquelle l'axe d'enroulage 71 permet l'enroulement d'une bande sous forme de galette 23 et une position d'attente.

Selon le mode de réalisation ici présenté, le dispositif 1 comprend des moyens de récupération et de changement des galettes 23 d'un axe d'enroulage 71 en position d'attente. Les moyens de récupération et de changement peuvent comprendre un bras de coupe 85 transversale de la bande 22 et une pince mobile 8. En référence à la figure 1, la pince mobile 8 se déplace sur un rail 81. Comme représenté sur la figure 1, le dispositif 1 peut comprendre plusieurs pinces mobiles 8 fixées sur le même rail 81.

En outre, le dispositif 1 comprend des moyens de déplacement permettant de déplacer en translation la nappe 21 et chaque bande 22.

Les moyens de déplacement comprennent plusieurs rouleaux 9 motorisés. Il est précisé que les axes d'enroulage 71 sont eux aussi motorisés. De plus, le rouleau d'appui 5 peut également être motorisé.

En outre, les moyens de déplacement comprennent une série de rouleaux d'accumulation 91 permettant de maintenir tendue la nappe 21. Selon l'exemple ici présenté, les rouleaux d'accumulation 91 sont positionnés entre les moyens de dépôt en continu du film protecteur 3 et les moyens de refente. Les rouleaux d'accumulation 91 sont positionnés en quinconce, de sorte que la nappe 21 slalome entre les rouleaux d'accumulation 91. Cette disposition technique permet avantageusement de conserver sur une courte distance une importante longueur de nappe 21. De plus, cette disposition permet d'adapter la vitesse de circulation de la nappe 21 à la vitesse des moyens de dépôt en continu du film protecteur 3 et des moyens de refente pour garantir une vitesse de production sensiblement constante. Cette disposition technique permet aussi de d'effectuer un changement de campagne de production sans arrêter la machine de production en amont du dispositif 1.

En condition d'utilisation, la nappe 21 est fabriquée en continue et débouche dans le dispositif 1. Les rouleaux motorisés 9 permettent le défilement de la nappe 21 dans le dispositif 1. A son entrée dans le dispositif 1, la face collante de la nappe 21 est recouverte du film protecteur 3. Pour recouvrir la face de la nappe 21, le film protecteur 3 est déroulé, en continu, par les broches 42 du chargeur automatique 4. Lorsqu'une broche 42 est vide, le barillet 41 du chargeur automatique pivote pour permettre à une deuxième broche 42 de se dérouler en continu. Une portion de fin du film protecteur 3 de la première broche 42 est couvert d'adhésif, de sorte qu'une portion de début du film protecteur 3 de la deuxième broche 42 puisse se coller à la portion de fin du film protecteur 3 de la première broche 42, pour permettre un déroulement continu et sans interruption du film protecteur 3. Selon une mode de réalisation, le film 3 de la première broche 42 peut alors être sectionné par un couteau.

La nappe 21 et le film protecteur 3 sont appuyés l'un sur l'autre sur le rouleau d'appui 5, ce qui permet l'adhésion du film protecteur 3 à la nappe 21. La nappe 21, recouverte sur l'une de ses faces du film protecteur 3, slalome ensuite entre les rouleaux d'accumulation 91. Comme détaillé précédemment, ce parcours permet de réguler la vitesse d'avance de la nappe 21 pour permettre une production en continu à vitesse sensiblement constante et de générer un stockage de la nappe en cas d'arrêt de la refente. La nappe 21 est ensuite refendue par une, ou plusieurs, lame 6. Le nombre de lames 6 utilisées est déterminé par la largeur de bande 22 souhaitée. Chaque bande 22, issue de la refente de la nappe 21, est enroulée en quinconce sur un axe d'enroulage 71, pour former des galettes 23. Lorsqu'une galette 23 est terminée, c'est-à-dire qu'elle contient une longueur de bande 22 désirée, un bras de coupe 85 tranche transversalement la bande 22 et le barillet d'enroulage 7 pivote pour permettre le changement de l'axe d'enroulage 71. L'axe d'enroulage 71 qui supporte la galette 23 est placé en position d'attente et l'axe d'enroulage 71 qui était en position d'attente est placé en position d'enroulage. La pince mobile 8 peut ensuite récupérer l'axe d'enroulage qui supporte la galette 23. Pour permettre à la bande 22 de s'enrouler sur l'axe d'enroulage 71 qui était en position d'attente, l'axe d'enroulage 71 peut être recouvert d'adhésif pour permettre la fixation d'une extrémité de la bande 22 tranchée sur l'axe d'enroulage 71.

Comme on peut le voir sur la figure 5, il peut être prévu un robot 30 dont la fonction est de décharger les galettes 23 et de charger des mandrins sur les axes d'enroulage 71 libres. Les galettes 23 peuvent être déchargées sur un chariot mobile 31.

Ainsi, l'invention propose un dispositif de production de galettes de bandes enroulées, dans lequel la synergie des moyens de dépôt en continu avec les moyens de refente et les moyens d'enroulage permet au dispositif selon l'invention de produire en continu des galettes de bandes enroulées.

Bien entendu, l'invention n'est nullement limitée au mode de réalisation décrit ci-dessus, ce mode de réalisation n'ayant été donné qu'à titre d'exemple. Des modifications restent possibles, dans la limite de la protection telle que définie par les présentes revendications.

## Revendications

1. Dispositif (1) de production en continu de galettes (23) de bandes (22) enroulées, comprenant des moyens de dépôt en continu d'un film protecteur (3) sur une face collante d'une nappe (21), **caractérisé en ce que** les moyens de dépôt en continu d'un film protecteur (3) sont reliés à des moyens de refente de la nappe (21) et de son film protecteur (3) en plusieurs bandes (22) longitudinales, les moyens de refente étant reliés à des moyens d'enroulage configurés pour enrouler chaque bande (22) sous forme de galette (23), les moyens de dépôt en continu d'un film protecteur (3) comprenant un chargeur automatique (4) de film protecteur (3) configuré pour permettre le dépôt en continu du film protecteur (3).

2. Dispositif (1) selon la revendication 1, **caractérisé en ce que** le chargeur automatique (4) comprend un barillet (41) sur lequel sont positionnés au moins deux broches (42) de film protecteur (3), le barillet (41) est configuré pour permettre à chaque broches (42) de film protecteur (3) d'être mobile entre une position de déroulement dans laquelle le film protecteur (3) du broche (42) peut être déposé sur la nappe (21) et une position d'attente.

3. Dispositif (1) selon la revendication l'une des revendications 1 ou 2, **caractérisé en ce que** les moyens de dépôt en continu d'un film protecteur (3) comprennent au moins un rouleau d'appui (5) sur lequel le film protecteur (3) est appuyé sur la nappe (21) pour adhérer à la nappe (21).

4. Dispositif (1) selon l'une quelconque des revendications 1 à 3, **caractérisé en ce qu'**il comprend des moyens de déplacement comprenant au moins un rouleau motorisé (9) permettant de déplacer la nappe (21) et chaque bande (22) dans le dispositif (1) de production.

5. Dispositif (1) selon la revendication 4, **caractérisé en ce que** les moyens de déplacement comprennent au moins un rouleau d'accumulation (91) permettant de stocker une longueur de la nappe (21).

6. Dispositif (1) selon l'une quelconque des revendications 1 à 5, **caractérisé en ce que** les moyens d'enroulage comprennent des barillets d'enroulage (7) superposés les uns par rapport aux autres, chaque barillet d'enroulage (7) permettant d'enrouler une bande (22).

7. Dispositif (1) selon la revendication 6, **caractérisé en ce que** chaque barillet d'enroulage (7) comprend plusieurs axes d'enroulage (71), la rotation de chaque barillet d'enroulage (7) permet à chaque axe d'enroulage (71) d'être mobile entre une position d'enroulement dans laquelle l'axe d'enroulage (71) permet l'enroulement d'une bande (22) sous forme de galette (23) et une position d'attente.

8. Dispositif (1) selon la revendication 7, **caractérisé en ce qu'**il comprend des moyens de récupération et de changement des galettes (23) d'un axe d'enroulage en position d'attente.

9. Dispositif (1) selon la revendication 8, **caractérisé en ce que** les moyens de récupération et de changement comprennent une pince mobile (8).

10. Dispositif (1) selon la revendication 9, **caractérisé en ce que** les moyens de récupération et de changement comprennent un robot (30).

11. Dispositif (1) selon l'une quelconque des revendications 1 à 10, **caractérisé en ce que** les moyens de refente comprennent au moins une lame (6) adaptée pour découper longitudinalement la nappe (21).

12. Dispositif (1) selon la revendication 11, **caractérisé en ce que** la, ou chaque, lame (6) est mobile entre une position de coupe dans laquelle ladite au moins une lame (6) refend la nappe (21) et une position de retrait dans laquelle ladite au moins une lame (6) est écartée de la nappe (21).

## Patentansprüche

1. Vorrichtung (1) zur kontinuierlichen Herstellung von Spulen (23) aus aufgewickelten Bändern (22), umfassend Mittel zum kontinuierlichen Auftragen eines Schutzfilms (3) auf eine Haftfläche einer Bahn (21), **dadurch gekennzeichnet, dass** die Mittel zum kontinuierlichen Auftragen eines Schutzfilms (3) mit Mitteln zum Längsschneiden der Bahn (21) und ihres Schutzfilms (3) in mehrere längliche Bänder (22) verbunden sind, wobei die Mittel zum Längsschneiden mit Mitteln zum Aufwickeln verbunden sind, die ausgestaltet sind, jedes Band (22) in Form einer Spule (23) aufzuwickeln, wobei die Mittel zum kontinuierlichen Auftragen eines Schutzfilms (3) eine automatische Zuführeinrichtung (4) des Schutzfilms (3) umfassen, die ausgestaltet ist, das kontinuierliche Auftragen des Schutzfilms (3) zu ermöglichen.

2. Vorrichtung (1) nach Anspruch 1, **dadurch gekennzeichnet, dass** die automatische Zuführeinrichtung (4) eine Trommel (41) umfasst, auf der mindestens zwei Spindeln (42) des Schutzfilms (3) positioniert sind, die Trommel (41) ausgestaltet ist, jeder Spindel (42) des Schutzfilms (3) zu ermöglichen, zwischen einer Abwickelposition, in der der Schutzfilm (3) von der Spindel (42) auf die Bahn (21) aufgetragen werden kann, und einer Warteposition beweglich zu sein.

3. Vorrichtung (1) nach einem der Ansprüche 1 oder 2, **dadurch gekennzeichnet, dass** die Mittel zum kontinuierlichen Auftragen eines Schutzfilms (3) mindestens eine Gegendruckwalze (5) umfassen, auf welcher der Schutzfilm (3) auf die Bahn (21) gedrückt wird, um an der Bahn (21) anzuhaften.

4. Vorrichtung (1) nach einem der Ansprüche 1 bis 3, **dadurch gekennzeichnet, dass** sie Bewegungsmittel umfasst, umfassend mindestens eine motorisierte Rolle (9), die ermöglicht, die Bahn (21) und jedes Band (22) in der Herstellungsvorrichtung (1) zu bewegen.

5. Vorrichtung (1) nach Anspruch 4, **dadurch gekennzeichnet, dass** die Bewegungsmittel mindestens eine Akkumulationsrolle (91) umfassen, die ermöglicht, eine Länge der Bahn (21) zu lagern.

6. Vorrichtung (1) nach einem der Ansprüche 1 bis 5, **dadurch gekennzeichnet, dass** die Mittel zum Aufwickeln Aufwickeltrommeln (7) umfassen, die übereinander liegen, wobei jede Aufwickeltrommel (7) ermöglicht, ein Band (22) aufzuwickeln.

7. Vorrichtung (1) nach Anspruch 6, **dadurch gekennzeichnet, dass** jede Aufwickeltrommel (7) mehrere Aufwickelachsen (71) umfasst, die Drehung jeder Aufwickeltrommel (7) jeder Aufwickelachse (71) ermöglicht, zwischen einer Aufwickelposition, in der die Aufwickelachse (71) das Aufwickeln eines Bands (22) in Form einer Spule (23) ermöglicht, und einer Warteposition beweglich zu sein.

8. Vorrichtung (1) nach Anspruch 7, **dadurch gekennzeichnet, dass** sie Mittel zum Sammeln und Tauschen der Spulen (23) einer Aufwickelachse in Warteposition umfasst.

9. Vorrichtung (1) nach Anspruch 8, **dadurch gekennzeichnet, dass** die Mittel zum Sammeln und Tauschen eine bewegliche Zange (8) umfassen.

10. Vorrichtung (1) nach Anspruch 9, **dadurch gekennzeichnet, dass** die Mittel zum Sammeln und Tauschen einen Roboter (30) umfassen.

11. Vorrichtung (1) nach einem der Ansprüche 1 bis 10, **dadurch gekennzeichnet, dass** die Mittel zum Längsschneiden mindestens eine Klinge (6) umfassen, die angepasst ist, um die Bahn (21) der Länge nach zu schneiden.

12. Vorrichtung (1) nach Anspruch 11, **dadurch gekennzeichnet, dass** die oder jede Klinge (6) zwischen einer Schnittposition, in der die mindestens eine Klinge (6) die Bahn (21) längs schneidet, und einer zurückgezogenen Position beweglich ist, in der die mindestens eine Klinge (6) von der Bahn (21) beabstandet ist.

## Claims

1. A device (1) for continuous producing coils (23) of wound strips (22), comprising means for continuously depositing a protective film (3) on a sticky face of a web (21), **characterized in that** the means for continuously depositing a protective film (3) are connected to means for slitting the web (21) and its protective film (3) into several longitudinal strips (22), the slitting means being connected to winding means configured to wind each strip (22) in the form of a coil (23), the means for continuously depositing a protective film (3) comprising an automatic loader (4) of protective film (3)) configured to allow the continuous deposition of the protective film (3).

2. The device (1) according to claim 1, **characterized in that** the automatic loader (4) comprises a turret (41) on which are positioned at least two spindles (42) of the protective film (3), the turret (41) is configured to allow each spindle (42) of the protective film (3) to be movable between an unwinding position in which the protective film (3) of the spindle (42) can be deposited on the web (21) and a standby position.

3. The device (1) according to any of claims 1 or 2, **characterized in that** the means for continuously depositing a protective film (3) comprise at least one bearing roller (5) on which the protective film (3) is bearing on the web (21) to adhere to the web (21).

4. The device (1) according to any one of claims 1 to 3, **characterized in that** it comprises displacement means comprising at least one motorized roller (9) allowing to displace the web (21) and each strip (22) in the production device (1).

5. The device (1) according to claim 4, **characterized in that** the displacement means comprise at least one accumulation roller (91) allowing to store a length of the web (21).

6. The device (1) according to any one of claims 1 to 5, **characterized in that** the winding means comprise winding turrets (7) superimposed with respect to each other, each winding turret (7) allowing to wind a strip (22).

7. The device (1) according to claim 6, **characterized in that** each winding turret (7) comprises several winding axes (71), the rotation of each winding turret (7) allows each winding axis (71) to be movable between a winding position in which the winding axis (71) allows the winding of a strip (22) in the form of a coil (23) and a standby position.

8. The device (1) according to claim 7, **characterized in that** it comprises means for recovering and changing the coils (23) of a winding axis in the standby position.

9. The device (1) according to claim 8, **characterized in that** the recovery and change means comprise a movable clamp (8).

10. The device (1) according to claim 9, **characterized in that** the recovery and change means comprise a robot (30).

11. The device (1) according to any one of claims 1 to 10, **characterized in that** the slitting means comprise at least one blade (6) adapted to longitudinally cut the web (21).

12. The device (1) according to claim 11, **characterized in that** the or each blade (6) is movable between a cutting position in which said at least one blade (6) slits the web (21) and a withdrawal position in which said at least one blade (6) is spaced from the web (21).
